# EUROPÄISCHE PATENTSCHRIFT

(11) **EP 0 334 924 B1**
(45) Veröffentlichungstag und Bekanntmachung des Hinweises auf die Patenterteilung: **17.06.1992**
(21) Anmeldenummer: 88908198.0
(22) Anmeldetag: 13.09.1988
(51) Int. Cl.: F15B 15/26

(54) **VERRIEGELBARER HYDRAULIKZYLINDER**
LOCKABLE HYDRAULIC CYLINDER
CYLINDRE HYDRAULIQUE VERROUILLABLE

(30) Priorität: 26.09.1987 DE 3732561
(43) Veröffentlichungstag der Anmeldung: 04.10.1989
(73) Patentinhaber: Alfred Teves GmbH & Co. OHG, 51702 Bergneustadt (DE); DAIMLER-BENZ AKTIENGESELLSCHAFT, 70327 Stuttgart (DE)
(72) Erfinder: REUBER, Gerhard, D-5962 Drolshagen (DE); NOWACK, Reinhard, D-5962 Drolshagen (DE); LINKE, Jürgen, D-5275 Bergneustadt (DE); JESSE, Rainer, D-5275 Bergneustadt (DE); NERGER, Uwe, D-7032 Sindelfingen (DE); FLEISCH, Eugen, D-7407 Rottenburg 3 (DE); THIELE, Peter, D-7032 Sindelfingen (DE); NÜSSLE, Gerhard, D-7031 Aidlingen (DE)
(74) Vertreter: Grau, Ulf
(86) Internationale Anmeldenummer: EP8800835
(87) Internationale Veröffentlichungsnummer: WO8902987

(56) Entgegenhaltungen:
- DE-A- 3 143 040
- DE-A- 3 540 277
- FR-A- 803 805
- FR-E- 51 778
- US-A- 2 887 991
- US-A- 3 397 620
- US-A- 4 586 425
- US-A- 4 635 536

## Beschreibung

Die Erfindung betrifft einen verriegelbaren Hydraulikzylinder nach dem Oberbegriff des Anspruches 1.

Derartige Hydraulikzylinder werden in der Technik universell angewandt und zeichnen sich unter anderem dadurch aus, daß sie in Verriegelungsstellung auch ohne Druckmedium größere Kräfte sicher halten können. Eine derartige Kolbenzylindereinheit ist aus der DE-A-3 143 040 bekannt, wobei ein senkrecht zur Bewegungsrichtung des Arbeitskolbens bewegbare Sperrkolben vorgesehen ist, welcher in eine Ausnehmung in der Kolbenstange verschiebbar ist. Diese Arretierungseinrichtung besitzt einen hohen Raumbedarf und erfordert eine zusätzliche Druckmittelverbindung zwischen dem Arbeitskolben und dem Arretierungskolben. Aus der DE-A-3 540 277 ist ein selbstsperrender doppelt wirkender Arbeitszylinder bekannt, bei dem ein Differentialkolben axial verschiebbar einerseits an seinem Außendurchmesser im Gehäuse und andererseits mit seinem Innenkanal an einer gehäusefesten Buchse gelagert ist, wobei ein Verschlußkolben, der einerseits im Differentialkolben und andererseits in der Buchse gelagert ist, die Verriegelungskugeln betätigt. Bei diesem Arbeitszylinder bewegen sich innerhalb des Gehäuses drei Bauteile relativ zueinander, wodurch sich ein relativ komplizierter Aufbau darstellt; zum anderen ist eine aufwendig zu fertigende Druckmittelverbindung innerhalb des Differentialkolbens nötig.

Aus der US-A-2 887 991 ist ein gattungsgemäßer Hydraulikzylinder bekannt, der insofern nachteilig ist, daß die als Kugeln ausgestalteten Arretierungsteile im Verriegelungszustand in ihrer Lage nicht definiert sind. Diese Lage hängt vielmehr von der Druckdifferenz der auf den verriegelbaren Zylinder wirkenden Drücke ab. Ist diese Druckdifferenz hinreichend niederig, so bewegen sich die zur Arretierung dienenden Kugeln frei in einem dafür vorgesehenen Raum. Das kann zu unangenehmen Klappergeräuschen der Kugeln als auch zu Funktionsstörungen führen. Entsprechendes gilt für den aus der US-A-4 586 425 bekannten verriegelbaren Hydraulikzylinder, bei dem die Arretierungskugeln im Arretierungszustand ebenfalls nicht in radialer Richtung ständig belastet sind.

Der Erfindung liegt daher die Aufgabe zugrunde, einen gattungsgemäßen Hydraulikzylinder zu schaffen, bei dem die Arretierungsteile während des gesamten Verriegelungszustandes in einem deren Lage fixierenden Eingriff gehalten werden. Weiterhin soll der zu schaffende Hydraulikzylinder nur eine möglichst geringe Anzahl zueinander beweglicher Teile mit einfachem Aufbau aufweisen, und es soll die Verwendung sehr kleiner Kolbenstangen und Kolbendurchmesser (6 bis 16 mm) bei sehr langen Hubwegen ermöglicht werden.

Diese Aufgabe wird erfindungsgemäß durch die kennzeichnenden Merkmale des Anspruchs 1 gelöst. Die Erfindung besteht im Prinzip also darin, die Arretierungsteile im Arretierungszustand durch sich verjüngende Flächen des Verriegelungskolbens einzuklemmen. Hierdurch ergeben sich zusätzlich noch eine ganze Reihe von Vorteilen. Die erzielte Klemmwirkung hat eine die Verriegelung unterstützende Kraft zur Folge. Die Vorspannkräfte können somit kleiner gemacht werden. Weiterhin öffnet das Ventil bei Losreißen der Kugel sehr schnell. Durch die erfinderischen Maßnahmen ist es weiterhin sichergestellt, daß auch unabhänig von der Lage des Ventils die Kugeln in die vorbestimmte Verriegelungslage gebracht werden, so daß die Arretierungseinrichtung sowohl in waagerechter als auch in senkrechter Lage mit dem gleichen Ergebnis betrieben werden kann.

Einen besonders einfachen Aufbau des erfindungsgemäßen Hydraulikzylinders erhält man in Weiterbildung der Erfindung durch die Verwendung der Merkmale nach Anspruch 2.

Ist der Verriegelungskolben in einer Sackbohrung des Zylinderbodens oder eines mit diesem verbundenen Bauteils vorgesehen, so empfiehlt sich in Verbesserung der Erfindung die Verwendung der Merkmale nach Anspruch 3.

In Fortbildung der Erfindung läßt sich auch eine Fixierung der Arretierungsteile in entriegeltem Zustand durch Verwendung der Merkmale nach Anspruch 4 erreichen. Hierdurch ist die Lage der Arretierungsteile in diesem Zustand gegenüber dem Arbeitskolben und dem Verriegelungskolben genau definiert, was zu einer Präzisierung des Auslöseverhaltens in Verbindung mit der Verwendung der Merkmale nach Anspruch 5 führt. Weiterhin wird durch diese Maßnahmen erreicht, daß die sich mit dem Arbeitskolben bewegenden Arretierungsteile in entriegelter Stellung keinen Kontakt mit dem Zylinderrohr haben. Es wird daher durch diese Maßnahmen ermöglicht, daß der Verriegelungskolben die Arretierungsteile in entriegelter Stellung verklemmt und letztere erst wieder bei Erreichen der Verriegelungsstellung durch die Ablenkbuchse nach außen bewegt werden.

Eine besonders einfache Ausgestaltung für die Arretierungsteile ergibt sich durch die Verwendung der Merkmale nach Anspruch 6.

Die Funktion und andere erfindungswesentlichen Merkmale ergeben sich aus der nachfolgenden Beschreibung von drei bevorzugten Ausführungsformen der Erfindung.

Hierzu zeigt:
Fig. 1 ein erstes Ausführungsbeispiel
Fig. 2 eine zweites Ausführungsbeispiel der Erfindung im verriegelten Zustand
Fig. 3 ein Ausführungsbeispiel nach Fig. 2 in entriegeltem Zustand,
Fig. 4 ein drittes Ausführungsbeispiel der Erfindung.

Bei allen Figuren werden für einander entsprechende Teile die gleichen Bezugszeichen gewählt.

Der in Fig. 1 dargestellte Hydraulikzylinder besteht aus einem Zylinderrohr 1, das mit dem Zylinderboden 2 verschraubt ist, und in welchem der Arbeitskolben 3 axial verschiebbar und durch die Dichtringe 4 und 5 abgedichtet geführt ist. Der Zylinderboden 2 besitzt einen an eine Druckmittelquelle anschließbaren Druckanschluß 7, welcher mit dem ebenfalls im Zylinderboden 2 vorgesehenen Eingangsraum 8 verbunden ist. In der dem Eingangsraum 8 zugewandten Stirnseite des Arbeitskolbens 3 ist eine Sackbohrung 13 angebracht, in welcher ein Verriegelungskolben 6 axial verschieblich und durch die Feder 14 in Richtung auf den Eingangsraum 8 beaufschlagt angeordnet ist. Hierzu stützt sich die Feder 14 zum einen am Boden der Sackbohrung 13 und zum anderen an einer weiteren Sackbohrung 16 ab, welche im Verriegelungskolben 6 angebracht ist. Der Verriegelungskolben 6 ist durch den Dichtring 17 abgedichtet, welcher sich in einer Ringnut im Arbeitskolben 3 oder Verriegelungskolben 6 befindet.

Der dem Eingangsraum 8 zugewandte Endabschnitt des Arbeitskolbens 3 ist an seiner Mantelseite mit drei radialen Durchgangsbohrungen 15 versehen, in welchen jeweils ein als Kugel ausgebildetes Arretierungsteil 10 radial beweglich geführt ist. Die Arretierungsteile 10 werden in der dargestellten, verriegelten Lage durch die Kraft der Feder 14 in Verbindung mit einem ersten konischen Abschnitt 19 am Verriegelungskolben 6 radial nach außen in eine ringnutförmige radiale Ausnehmung 11 im Zylinderboden 2 gedrückt. Die jeweils aus dem Arbeitskolben 3 herausragenden Abschnitte der Verriegelungsteile 10 verhindern in Zusammenwirkung mit dem Anschlag 12 eine axiale Bewegung des Arbeitskolbens 3.

Soll dagegen der Arbeitskolben 3 durch Druckmittelbeaufschlagung über den Druckanschluß 7 und den Eingangsraum 8 hydraulisch bewegt werden, so entriegelt sich die oben beschriebene Sperreinrichtung selbsttätig. Durch den hydraulischen Druck wird der Verriegelungskolben 6 gegen die Kraft der Feder 14 in die Sackbohrung 13 des Arbeitskolben 3 hineingeschoben. Dadurch, daß die dem Eingangsraum 8 zugewandten Abschnitte des Verriegelungskolben 6 jeweils im Durchmesser verjüngt sind, können sich die Arretierungsteile 10 radial nach innen bewegen und somit die Verriegelung im Kolbenboden 2 aufheben. Während der Bewegung des Arbeitskolbens 3 im Zylinderrohr 1 werden die Arretierungsteile 10 durch die verbleibende Überschußkraft der Feder 14 in Verbindung mit dem zweiten konischen Abschnitt 20 am Verriegelungskolben mit einer geringen Radialkraftkomponente an die Innenwand des Zylinderohres 1 gedrückt.

Die Rückstellung des Arbeitskolbens 3 kann beispielsweise über eine dem Eingangsraum 8 gegenüberliegende Arbeitskammer auf der anderen Seite des Arbeitskolbens hydraulisch erfolgen, oder aber auch mechanisch über die im Arbeitskolben 3 verschraubte Kolbenstange 21.

Für die in Fig. 2 und Fig. 3 dargestellte Ausführungsform trifft im wesentlichen das zu, was bereits im Zusammenhang mit Fig. 1 erläutert wurde. Im folgenden werden lediglich die Unterschiede gegenüber der Ausführungsformen nach Fig. 1 beschrieben.

Zur Beaufschlagung der Arretierungsteile weist der Verriegelungskolben 6 einen Kolbenabschnitt 25 auf, der entweder sehr schwach konisch ausgeführt ist, an den sich ein zylindrischer Abschnitt 26 anschließt. Dadurch wird in entriegeltem Zustand, wie er in Fig. 3 dargestellt ist, keine Radialkraftkomponente nach außen auf die Arretierungsteile 10 wirksam. Dies hat zur Folge, daß die Arretierungsteile 10 in entriegeltem Zustand zwischen den Kanten 27,28 am Arbeitskolben 3 bzw. am Verriegelungskolben 6 durch die Kraft der Feder 14 eingeklemmt werden und sich in eingerückter Lage halten.

Es besteht also während der Bewegung des Arbeitskolbens 3 im Zylinderrohr 1 kein Kontakt zwischen der Zylinderrohrinnenwand und den Arretierungsteilen 10, wodurch keine besonderen Maßnahmen wie beispielsweise Härten, Nitrieren oder Galvanisieren an der Innenfläche des Zylinderrohres 1 notwendig sind.

Um beim Erreichen der Verriegelungslage die Arretierungsteile 10 aus dieser eingerückten Lage wieder zu lösen ist am Zylinderboden 2 im Bereich des Eingangsraums 8 eine Ablenkbuchse 29 angebracht. Diese weist an ihrer dem Arbeitskolben 3 zugewandten Stirnseite eine an der äußeren Mantelfläche angebrachte schräge Anfasung 30 auf. Beim Erreichen der Verriegelungslage bewegt sich der zylindrische Abschnitt 26 des Verriegelungskolben 6 in die Ablenkbuchse 29 hinein, die Arretierungsteile 10 werden durch die Beaufschlagung mit der schrägen Anfasung 30 radial nach außen bewegt. Um eine optimale Druckbeaufschlagung des Arbeitskolbens 3 aus der verriegelten Lage heraus zu erreichen, sind radiale Durchlaßkanäle 31 am Umfang der Ablenkbuchse 29 verteilt vorgesehen.

Bei der Ausführungsform nach Fig. 4 ist vorgesehen, daß die Arretierungsteile 10 keinen axialen Hubweg mit dem Arbeitskolben 3 zurücklegen. Der Verriegelungskolben 6 befindet sich durch die Dichtung 42 abgedichtet axial verschiebbar in einem Einsatzzylinder 41, welcher mit dem Zylinderboden 2 durch die Schraube 43 verspannt ist. Hierzu ist im Zylinderboden 2 eine gestufte, axiale Durchgangsbohrung vorgesehen; ein Dichtring 44 ist in einer Ringnut am Einsatzzylinder 41 vorgesehen. In verriegeltem Zustand, wie er in Fig. 4 dargestellt ist, ragt der Einsatzzylinder 41 in eine axiale Ausnehmung 45, welche im Arbeitskolben 3 an der dem Druckanschluß 7 zugewandten Stirnseite angebracht ist. Diese Ausnehmung 45 ist mit einer radialen Hinterschneidung versehen, in welche die Arretierungsteile 10 zur Verriegelung des Arbeitskolbens 3 bewegt werden können. Hierzu werden sie durch die konische erste Stufe 46 am Verriegelungskolben 6 in Zusammenwirkung mit der den Verriegelungskolben 6 beaufschlagenden Druckfeder 48 radial nach außen belastet.

Die Entriegelung des Arbeitskolbens 3 geschieht durch Druckeinleitung in den Druckanschluß 7, die sich über die Durchlaßkanäle 49 in einer radialen Erweiterung des Einsatzzylinders 41 in den Arbeitsraum 50 und von dort aus durch den radial verlaufenden Kanal 51 im Arbeitskolben 3 fortsetzt. Über diesen Weg wird bei Druckeinleitung der Stufenkolben 6 gegen die Kraft der Druckfeder 48 in den Einsatzzylinder 41 hinein bewegt. Durch die Schräge 52 am ringförmigen radial nach innen weisenden Vorsprung 53 am Arbeitskolben 3 werden die Arretierungsteile 10 radial nach innen bewegt, bis sie an der zweiten Stufe 47 des Verriegelungskolbens 6 zur Anlage kommen. Durch die Druckbeaufschlagung verschiebt sich der Arbeitskolben 3 vom Druckanschluß 7 weg, während gleichzeitig der Rückstellring 54, der den Einsatzzylinder 41 radial umgibt und durch die Rückstellfeder 55 vorgespannt ist, dem Arbeitskolben 3 nachgeführt wird, bis der Anschlag 56 des Rückstellringes 54 an der Stufe 57 des Einsatzzylinders 41 zum Anliegen kommt. Die Rückstellfeder 55 stützt sich zum einen an der radialen Erweiterung des Einsatzzylinders 41, an dem auch der Durchlaßkanal 49 angebracht ist, und zu anderen an einer Außenstufe des Rückstellringes 54 ab. Der Weg den der Rückstellring 54 durch die Rückstellfeder 55 bedingt zurücklegen kann, ist dabei so bemessen, daß die Ausnehmungen 58, in denen die Arretierteile 10 geführt sind, axial überfahren werden. Hierdurch sind die Arretierteile 10 gegen ein Herausfallen aus ihren Ausnehmungen 58 gesichert.

Beim Zurückfahren des Arbeitskolbens 3 in Richtung Verriegelungsstellung wird der Rückstellring 54 durch die Stirnseite des Arbeitskolbens 3 gegen die Kraft der Rückstellfeder 55 verschoben. Hat der Vorsprung 53 die Ausnehmung 58 im Einsatzzylinder 41 überfahren, so werden die Arretierungsteile 10 durch den vorgespannten Verriegelungskolben 6, der sich in Richtung auf den Arbeitszylinder 3 bewegt, radial nach außen beaufschlagt. Der Arbeitskolben 3 ist somit wieder verriegelt.

## Patentansprüche

1. Verriegelbarer Hydraulikzylinder mit einem Zylinderrohr (1), mindenstens einem Druckanschluß (7), einem im Zylinderrohr (1) dichtend angeordneten, verschiebbaren Arbeitskolben (3), mit einem hydraulisch betätigbaren Verriegelungskolben (6), durch welchen Arretierungsteile (10) in Eingriff mit Ausnehmungen (11,15,45,58) bringbar sind, wobei der Verriegelungskolben (6) gegenüber dem Druck am Druckanschluß gedichtet geführt und gegen den Druck in einem mit dem Druckanschluß (7) verbundenen Eingangsraum (8,45) in Richtung der Verriegelungsstellung vorgespannt ist, wobei der Verriegelungskolben (6) einen sich verjüngenden Abschnitt (19,20,25,46) aufweist und wobei im Zylinderrohr (1) oder einem mit diesem starr verbundenen Bauteil (41) sowie im Arbeitskolben (3) die radialen Ausnehmungen (11,15,45,58) vorgesehen sind, in welche die Arretierungsteile (10) einrastbar sind, dadurch **gekennzeichnet**, daß der in einer Sackbohrung (13) geführte Verriegelungskolben (6) durch die Vorspannung belastet, die Arretierungsteile (10) im Verriegelungszustand mit einer radial nach außen gerichteten Kraft beaufschlagt und daß die nach außen gerichtete Kraft durch eine konische Fläche (19,51) des sich verjüngenden Abschnitts (19,20,25,46) ausgeübt wird.

2. Hydraulikzylinder nach Anspruch 1, dadurch **gekennzeichnet**, daß der sich verjüngende Abschnitt (19,25) an dem eingangsseitigen Ende des Verriegelungskolbens (6) angeordnet ist und sich zum Eingangsraum (8) hin verjüngt.

3. Hydraulikzylinder nach Anspruch 1, dadurch **gekennzeichnet**, daß ein Abschnitt (41) am Boden (2) des Zylinderrohrs (1), in dem der Verriegelungskolben (6) geführt ist, radial von einem Rückstellring (54) umgeben ist, der, begrenzt verschiebbar, durch eine Rückstellfeder (55) vorgespannt ist.

4. Hydraulikzylinder nach einem der Ansprüche 1 bis 3, dadurch **gekennzeichnet**, daß in der Entriegelungsstellung die Arretierungsteile (10) durch Vorspannung mit einer radial nach innen gerichteten Kraft beaufschlagt sind, wobei die nach innen gerichtete Kraft durch ein Kippmoment gegeben ist, welches über eine Kante in der Ausnehmung (15) in dem Arbeitskolben und eine im wesentlichen quer zur Bewegungsrichtung des Verriegelungskolbens (6) verlaufende, an diesem angeordnete Fläche (28) auf die Arretierungsteile (10) ausgeübt wird.

5. Hydraulikzylinder nach Anspruch 4, dadurch **gekennzeichnet**, daß das in den Eingangsraum (8) ragende Ende des Verriegelungskolbens (6) in der Verriegelungsstellung in eine Ablenkbuchse (29) ragt, die mit einer die Arretierungsteile (10) nach außen beaufschlagenden schrägen Anfasung (30) versehen ist.

6. Hydraulikzylinder nach einem der Ansprüche 1 bis 5, dadurch **gekennzeichnet**, daß die Arretierungsteile (10) als Kugeln ausgebildet sind.

7. Hydraulikzylinder nach einem der Ansprüche 1 bis 6, dadurch **gekennzeichnet**, daß auf beiden Stirnseiten des Arbeitskolbens (3) und des Zylinderrohrs (1) eine Verriegelungseinheit, insbesondere symmetrisch zur Radialebene, vorgesehen ist.

## Claims

1. A lockable hydraulic cylinder with a cylinder tube (1), with at least one pressure port (7), a displaceable working piston (3) sealedly arranged in the cylinder tube (1), with a hydraulically actuatable locking piston (6) serving to move locking parts (10) into engagement with recesses (11, 15, 45, 58), the said locking piston (6) being sealedly guided in relation to the pressure at the pressure port and being preloaded in the direction of the locked position in opposition to the pressure in an inlet chamber (8, 45) communicating with the pressure port (7), the said locking piston (6) comprising a tapering portion (19, 20, 25, 46), the said radial recesses (11, 15, 45, 58) into which the locking parts (10) are engageable being provided in the cylinder tube (1) or in a component part (41) rigidly coupled to the latter as well as in the working piston (3), **characterized** in that the locking piston (6) guided in a blind-end bore (13), subjected to preload, applies a radially outwardly directed force on the locking parts (10) in the locked condition, and in that the outwardly directed force is exerted by a conical surface (19, 51) of the tapering portion (19, 20, 25, 46).

2. A hydraulic cylinder as claimed in claim 1, **characterized** in that the tapering portion (19, 25) is arranged at the inlet-side end of the locking piston (6) and tapers towards the inlet chamber (8).

3. A hydraulic cylinder as claimed in claim 1, **characterized** in that a portion (41) on the bottom (2) of the cylinder tube (1), in which the locking piston (6) is guided, is radially encompassed by a resetting ring (54) which latter, while displaceable within limits, is biassed by a resetting spring (55).

4. A hydraulic cylinder as claimed in any one of the claims 1 to 3, **characterized** in that in the unlocked position the locking parts (10) by preload are acted upon by a radially inwardly directed force, the said inwardly directed force being given by a tilting torque which is exerted on the locking parts (10) by way of an edge in the recess (15) in the working piston and by way of a surface (28) which extends substantially transversely to the direction of motion of the locking piston (6) and is arranged thereon.

5. A hydraulic cylinder as claimed in claim 4, **characterized** in that in the locked position the end of the locking piston (6) projecting into the inlet chamber (8) extends into a deflection bushing (29) which is provided with an inclined chamfer (30) that acts outwardly upon the locking parts (10).

6. A hydraulic cylinder as claimed in any one of the claims 1 to 5, **characterized** in that the locking parts (10) are designed as balls.

7. A hydraulic cylinder as claimed in any one of the claims 1 to 6, **characterized** in that a locking unit is provided on both end surfaces of the working piston (3) and the cylinder tube (1), more particularly symmetrically to the radial plane.

## Revendications

1. Vérin hydraulique verrouillable, comprenant un tube de cylindre (1), au moins un raccord de pression (7), un piston de travail (3), disposé de manière étanche dans le tube de cylindre (1) et agencé de façon à pouvoir se déplacer en translation, et un piston de verrouillage (6), à actionnement hydraulique, par lequel des organes d'immobilisation (10) peuvent être amenés en prise avec des évidements (11, 15, 45, 58), tandis que ce piston de verrouillage (6) est guidé de manière étanche vis-à-vis de la pression régnant à l'endroit du raccord de pression et est soumis à une précontrainte en direction de la position de verrouillage, à l'encontre de la pression régnant dans une chambre d'entrée (8, 45) communiquant avec le raccord de pression (7), et que ce piston de verrouillage (6) comporte un tronçon se resserrant (19, 20,25, 46), les évidements radiaux (11, 15, 45, 58) dans lesquels les organes d'immobilisation (10) peuvent s'enclencher étant prévus dans le tube de cylindre (1), ou dans une pièce (41) fixée rigidement sur celui-ci, ainsi que dans le piston de travail (3), caractérisé en ce que le piston de verrouillage (6), guidé dans un alésage borgne (13) et soumis à l'action de la précontrainte, exerce sur les organes d'immobilisation (10), se trouvant en état de verrouillage, une force dirigée radialement vers l'extérieur et en ce que cette force dirigée vers l'extérieur est exercée par une surface conique (19,51) du tronçon se resserrant (19, 20, 25, 46).

2. Vérin hydraulique suivant la revendication 1, caractérisé en ce que ce tronçon se resserrant (19, 25) est disposé à l'extrémité du piston de verrouillage (6) située du côté de l'entrée et en ce qu'il se resserre vers la chambre d'entrée (8).

3. Vérin hydraulique suivant la revendication 1, caractérisé en ce qu'un tronçon (41), qui est prévu sur le fond (2) du tube de cylindre (1) et dans lequel le piston de verrouillage (6) est guidé, est entouré radialement par un anneau de rappel (54) qui, en étant agencé de façon à pouvoir se déplacer en translation d'une manière limitée, est soumis à une précontrainte par un ressort de rappel (55).

4. Vérin hydraulique suivant une des revendications 1 à 3, caractérisé en ce que, dans la position de déverrouillage, les organes d'immobilisation (10) sont soumis à une précontrainte au moyen d'une force dirigée radialement vers l'extérieur, cette force dirigée vers l'intérieur étant fournie par un couple de basculement qui est exercé sur ces organes d'immobilisation (10) par une arête de l'évidement (15) prévu dans le piston de travail et par une surface (28) s'étendant pratiquement perpendiculairement à la direction de déplacement du piston de verrouillage (6) et située sur ce dernier.

5. Vérin hydraulique suivant la revendication 4, caractérisé en ce qu'en position de verrouillage, l'extrémité du piston de verrouillage (6) qui fait saillie dans la chambre d'entrée (8) pénètre dans un manchon de déviation (29) qui est pourvu d'un chanfrein incliné (30) exerçant un effort vers l'extérieur sur les organes d'immobilisation (10).

6. Vérin hydraulique suivant l'une des revendications 1 à 5, caractérisé en ce que les organes d'immobilisation (10) sont réalisés sous la forme de billes.

7. Vérin hydraulique suivant l'une des revendications 1 à 6, caractérisé en ce qu'une unité de verrouillage est prévue respectivement sur chacune des deux faces frontales du piston de travail (3) et du tube de cylindre (1), plus particulièrement en étant symétriques par rapport au plan radial.
